# EUROPÄISCHE PATENTSCHRIFT

(11) **EP 3 485 977 B1**
(45) Veröffentlichungstag und Bekanntmachung des Hinweises auf die Patenterteilung: **23.08.2023**
(21) Anmeldenummer: 18206065.7
(22) Anmeldetag: 13.11.2018
(51) Int. Cl.: B04B 5/04

(54) **ZENTRIFUGE UND AUSSCHWINGROTOR**
CENTRIFUGE AND SWING-OUT ROTOR
CENTRIFUGEUSE ET ROTOR LIBRE

(30) Priorität: 16.11.2017 DE 102017127039
(43) Veröffentlichungstag der Anmeldung: 22.05.2019
(73) Patentinhaber: Eppendorf SE, 22339 Hamburg (DE)
(72) Erfinder: KÜHNERT, Steffen, 22339 Hamburg (DE); KÖHN, Heinz Gerhard, 22339 Hamburg (DE)
(74) Vertreter: Hecht, Jan-David

(56) Entgegenhaltungen:
- DE-A1-102006 027 680
- US-A- 3 028 075
- US-A- 3 377 021
- US-A- 4 435 168

## Beschreibung

Die vorliegende Erfindung betrifft eine Zentrifuge nach dem Oberbegriff von Anspruch 1 und einen Ausschwingrotor nach dem Oberbegriff von Anspruch 8.

Zentrifugenrotoren werden in Zentrifugen, insbesondere Laborzentrifugen, dazu eingesetzt, um die Bestandteile von darin zentrifugierten Proben unter Ausnutzung der Massenträgheit zu trennen. Dabei werden zur Erzielung hoher Entmischungsraten immer höhere Rotationsgeschwindigkeiten eingesetzt. Laborzentrifugen sind dabei Zentrifugen, deren Rotoren bei vorzugsweise mindestens 3.000, bevorzugt mindestens 10.000, insbesondere mindestens 15.000 Umdrehungen pro Minute arbeiten und zumeist auf Tischen platziert werden. Um sie auf einem Arbeitstisch platzieren zu können, weisen sie insbesondere einen Formfaktor von weniger als 1 m × 1 m × 1 m auf, ihr Bauraum ist also beschränkt. Vorzugsweise ist dabei die Gerätetiefe auf max. 70 cm beschränkt.

Solche Zentrifugen werden auf Gebieten der Medizin, der Pharmazie, der Biologie und Chemie dgl. eingesetzt.

Zumeist ist vorgesehen, dass die Proben bei bestimmten Temperaturen zentrifugiert werden. Beispielsweise dürfen Proben, die Eiweiße und dgl. organische Substanzen enthalten, nicht überhitzt werden, so dass die Obergrenze für die Temperierung solcher Proben standardmäßig im Bereich von +40°C liegt. Andererseits werden bestimmte Proben standardmäßig im Bereich +4°C (die Anomalie des Wassers beginnt bei 3,98°C) gekühlt.

Neben solchen vorbestimmten Höchsttemperaturen von beispielsweise ca. +40°C und Standarduntersuchungstemperaturen wie beispielsweise +4°C sind auch weitere Standarduntersuchungstemperaturen vorgesehen, wie beispielsweise bei +11°C, um bei dieser Temperatur zu prüfen, ob die Kälteanlage der Zentrifuge unterhalb Raumtemperatur geregelt läuft. Andererseits ist es aus Arbeitsschutzgründen notwendig, ein Anfassen von Elementen zu verhindern, die eine Temperatur von größer gleich +60°C aufweisen.

Zur Temperierung können grundsätzlich aktive und passive Systeme verwendet werden. Aktive Kühlungssysteme besitzen einen Kältemittelkreislauf, der den Zentrifugenbehälter temperiert, wodurch indirekt der Zentrifugenrotor und die darin aufgenommenen Probenbehälter gekühlt werden.

Passive Systeme basieren auf einer abluftunterstützten Kühlung bzw. Belüftung. Diese Luft wird direkt an dem Zentrifugenrotor vorbei geführt, wodurch eine Temperierung erfolgt. Die Luft wird dabei durch Öffnungen in den Zentrifugenkessel gesaugt, wobei das Ansaugen selbständig durch die Drehung des Zentrifugenrotors erfolgt.

Die zu zentrifugierenden Proben werden in Probenbehältern gelagert und diese Probenbehälter mittels eines Zentrifugenrotors rotatorisch angetrieben. Dabei werden die Zentrifugenrotoren üblicherweise mittels einer senkrechten Antriebswelle, die von einem elektrischen Motor angetrieben wird, in Rotation versetzt. Es gibt verschiedene Zentrifugenrotoren, die je nach Anwendungszweck eingesetzt werden. Dabei können die Probenbehälter die Proben direkt enthalten oder in den Probenbehältern sind eigene Probenbehältnisse eingesetzt, die die Probe enthalten, so dass in einem Probenbehälter eine Vielzahl von Proben gleichzeitig zentrifugiert werden können.

Ganz allgemein sind Zentrifugenrotoren in Form von Festwinkelrotoren und Ausschwingrotoren bekannt.

Wenn die Probengefäße unter einem fest vorgegebenen Winkel in dem Zentrifugenrotor angeordnet sind, dann handelt es sich um einen sogenannten Festwinkelrotor. Solche Festwinkelrotoren weisen üblicherweise ein Unterteil und einen Deckel auf, wobei im geschlossenen Zustand des Deckels sich zwischen Unterteil und Deckel ein Innenraum ausbiIdet, in dem die Probengefäße angeordnet werden können, um die Proben in einer geeigneten Zentrifuge zu zentrifugieren.

Im Gegensatz dazu liegt ein Ausschwingrotor vor, wenn zumindest ein Gehänge in dem Zentrifugenrotor besteht, das in Abhängigkeit von der Drehzahl des Zentrifugenrotors von einer vertikalen Stellung in eine horizontale Stellung ausschwingen kann. Das Gehänge ist an einem Rotorgrundkörper ausschwingbar gelagert. Solche Gehänge sind üblicherweise als Zentrifugenbecher ausgebildet. Es sind allerdings auch Gehänge bekannt, bei denen der Probenbehälter selbst mit entsprechenden Kopplungsmittel zur Kopplung mit dem Zentrifugenrotor versehen ist und so ausschwingbar in dem Zentrifugenrotor gehalten wird.

Unter "Gehänge" werden im Rahmen der vorliegenden Erfindung daher nicht nur eine Aufnahme für Probenbehälter, sondern auch ausschwingbar gelagerte Probenbehälter selbst verstanden.
Von solchen Ausschwingrotoren geht die vorliegende Erfindung aus.

Zur Verbindung mit der Zentrifuge ist der Ausschwingrotor üblicherweise mit einer Nabe versehen, die mit der Motor getriebenen Antriebswelle der Zentrifuge koppelbar ist. Die Gehänge des Ausschwingrotors weisen üblicherweise ein Unterteil auf, das durch einen Deckel verschlossen wird. Der Deckel des Gehänges ist dabei mit dem Unterteil normalerweise verschließbar ausgebildet. Es sind allerdings auch Gehänge bekannt, die keinen Deckel aufweisen.

Üblicherweise erfolgt eine aerosoldichte Abdichtung zwischen dem Deckel und dem Unterteil. Durch die aerosoldichte Abdichtung können die Gehänge einfach transportiert und manipuliert werden, ohne dass Gefahr besteht, dass die Proben die Zentrifuge oder die Umgebung kontaminieren können.

Der Verschluss zwischen Deckel und Unterteil kann verschieden ausgebildet sein.

Nachteilig an solchen Ausschwingrotoren ist, dass diese aufgrund des beim Ausschwingen auftretenden Verschwenkens des Gehänges einen relativ großen Bauraum einnehmen, so dass die zum Zentrifugieren eingesetzten Zentrifugen relativ groß dimensioniert sein müssen im Vergleich zu Festwinkelrotoren.

Die US 3 028 075 A beschreibt eine Zentrifuge mit einem Ausschwingrotor, der sechs Lagerzapfenringe aufweist. Diese Lagerzapfenringe sind über Bolzen gelagert, wodurch sie in einer radialen Ebene pendeln können. Innerhalb der Lagerzapfenringe befinden sich Probenaufnahmen, die gegenüber dem Lagerzapfenring über Bolzen horizontal verschwenkbar gelagert sind, wobei hier die Verschwenkbarkeit in einer tangentialen Ebene erfolgt. Außerdem bestehen Ausnehmungen für die Lagerzapfenringe.

Die DE 10 2006 027 680 A1 zeigt einen Ausschwingrotor mit einem Ausschwingbehälter, der gegenüber den Armen des Zentrifugenrotors Anschläge für maximale Ausschlagpositionen aufweist. Dazu weist der Ausschwingbehälter eine horizontale Anschlagkante und eine geneigt verlaufende Anschlagkante auf und an den Rotorarmen befinden sich korrespondierende Anschlagkanten.

Die US 3 377 021 A zeigt einen Ausschwingrotor, der Aufnahmen für einzuhängende Probenbehälter aufweist. Diese Probenbehälter besitzen einen Aufnahmebereich für Proben, der mit einem Deckel verschlossen werden kann.

Die US 4 435 168 A zeigt einen Zentrifugenrotor mit Ausschwingbehältern, die zwischen Rotorarmen um Zapfen drehbar gelagert sind. Die Rotorarme weisen einen durchgehenden Schlitz auf, der in einer Ausnehmung mündet. In diese Ausnehmung sind Lagerstücke eingesetzt, wobei mittels des Schlitzes die beiden Stege des Rotorarms etwas aufgebogen werden können, um die Lagerstücken einsetzen und festspannen zu können.

Es ist daher Aufgabe der vorliegenden Erfindung, den Ausschwingrotor so zu gestalten, dass dieser Nachteil verringert wird. Insbesondere soll der Ausschwingrotor bei gleicher Beladbarkeit, also aufzunehmender Probenmenge) einen geringeren Bauraum benötigen. Vorzugsweise soll die mit dem Ausschwingrotor versehene Zentrifuge geringer dimensionierbar sein bzw. bei gleicher Dimensionierung eine größere Probenmenge aufnehmen können.

Diese Aufgabe wird gelöst mit der erfindungsgemäßen Zentrifuge nach Anspruch 1 und dem erfindungsgemäßen Ausschwingrotor nach Anspruch 8. Vorteilhafte Weiterbildungen sind in den Unteransprüchen und in der nachfolgenden Beschreibung zusammen mit den Figuren angegeben.

Erfinderseits wurde erkannt, dass diese Aufgabe in überraschender Art und Weise dadurch besonders einfach gelöst werden kann, wenn in dem Ausschwingrotor Ausnehmungen vorgesehen sind, in die zumindest Teile des Gehänges und/oder darin gelagerte Probenbehälter eintauchen können, wenn das Gehänge ausschwingt. Dadurch ist der Ausschwingrotor wesentlich kompakter gestaltbar bei gleicher Beladbarkeit des Gehänges. In diesem Zusammenhang kann vorgesehen sein, dass Bereiche des Deckels, Bereiche des Unterteils oder sowohl Bereiche des Unterteils als auch des Deckels in die Ausnehmungen beim Ausschwingen eintauchen.

Die erfindungsgemäße Zentrifuge, die insbesondere eine Laborzentrifuge ist, umfasst einen durch Antriebsmittel angetriebenen Ausschwingrotor, der ein oder mehrere Gehänge, bevorzugt Becher, und eine Rotornabe zur Kopplung mit dem Antriebsmittel aufweist, wobei das Gehänge zwischen zwei Rotorarmen eines Rotorgrundkörpers ausschwingbar gelagert ist, und zeichnet sich dadurch aus, dass die Rotorarme Ausnehmungen aufweisen, in die das Gehänge und/oder darin gelagerte Probenbehälter im ausgeschwungenen Zustand zumindest bereichsweise eintauchen.

In einer vorteilhaften Weiterbildung ist vorgesehen, dass die Ausnehmungen als Auskehlungen, insbesondere als Kannelierungen ausgebildet sind. Dann lassen sie sich in den Ausschwingrotor besonders einfach einbringen, beispielsweise im Rahmen eines Umformprozesses bei der Erzeugung des Rotorgrundkörpers.

In einer vorteilhaften Weiterbildung ist vorgesehen, dass die Ausnehmungen abgerundet ausgebildet sind. Dadurch ist nur eine geringstmögliche Ausnehmung für das Eintauchen des Gehänges erforderlich.

In einer vorteilhaften Weiterbildung ist vorgesehen, dass die Ausnehmungen sich über eine Länge des Rotorarms erstrecken, die kürzer ist als der Abstand zwischen Rotornabe und Lagerung der Gehänge. Dann bleibt die Stabilität des Ausschwingrotors auch im Grenzbereich gewährleistet.

In einer vorteilhaften Weiterbildung ist vorgesehen, dass die Ausnehmungen sich über eine Höhe des Rotorarms erstrecken, die geringer ist als die Höhe des Rotorarms an der Stelle der Ausnehmung, wobei die Ausnehmungen insbesondere durch obere und untere Stege begrenzt werden. Dann bleibt die Stabilität des Ausschwingrotors auch im Grenzbereich gewährleistet.

In einer vorteilhaften Weiterbildung ist vorgesehen, dass zwei auf unterschiedlichen Seiten eines Rotorarms angeordnete Ausnehmungen durch eine Durchbrechung verbunden sind. Beispielsweise können die verbundenen Ausnehmungen die Querschnittsform eines Diabolos mit einem zentralen Durchgang haben. Dadurch kann die Kompaktheit und Massereduktion des Ausschwingrotors noch weiter verbessert werden.

In einer vorteilhaften Weiterbildung ist vorgesehen, dass Rotorarme an der Stelle der Ausnehmung mit einem geringeren Querschnitt ausgebildet ist als in Bereichen ohne Ausnehmung. Dadurch wird die träge Masse des Ausschwingrotors reduziert, was den Energiebedarf beim Starten des Zentrifugierens verringert.

Erfindungsgemäß ist vorgesehen, dass die Ausnehmungen einen Bereich der Rotorarme überdecken, der in Bezug auf den Radius des Ausschwingrotors dem halben Abstand zwischen der Drehachse des Ausschwingrotors und der Lagerung des Gehänges entspricht. Dann ist der Ausschwingrotor besonders kompakt.

In einer vorteilhaften Weiterbildung ist vorgesehen, dass der Ausschwingrotor mindestens drei, bevorzugt mindestens vier Rotorarme für mindestens drei, bevorzugt mindestens vier dazwischen gelagerte Gehänge aufweist. Es können natürlich auch fünf und mehr Rotorarme vorgesehen sein, um eine ebensolche Anzahl Gehänge dazwischen ausschwingbar zu lagern.

Unabhängiger Schutz wird beansprucht für den erfindungsgemäßen Ausschwingrotor für eine Zentrifuge, der durch ein Antriebsmittel der Zentrifuge antreibbar ist, wobei der Ausschwingrotor ein oder mehrere Gehänge, bevorzugt Becher, und eine Rotornabe zur Kopplung mit dem Antriebsmittel aufweist, wobei das Gehänge zwischen zwei Rotorarmen eines Rotorgrundkörpers ausschwingbar gelagert ist, und sich dadurch auszeichnet, dass die Rotorarme Ausnehmungen aufweisen, in die das Gehänge und/oder darin gelagerte Probenbehälter im ausgeschwungenen Zustand zumindest bereichsweise eintauchen.

In einer vorteilhaften Weiterbildung weist der Ausschwingrotor zumindest eines der erfindungsgemäßen Merkmale der erfindungsgemäßen Zentrifuge auf.

Die Merkmale und weitere Vorteile der vorliegenden Erfindung werden im Folgenden anhand der Beschreibung zweier bevorzugter Ausführungsbeispiele im Zusammenhang mit den Figuren deutlich werden. Dabei zeigen rein schematisch:
- Fig. 1: die erfindungsgemäße Zentrifuge in einer perspektivischen Ansicht,
- Fig. 2: den erfindungsgemäßen Ausschwingrotor der erfindungsgemäßen Zentrifuge nach Fig. 1 gemäß einer ersten bevorzugten Ausgestaltung in einer Draufsicht in einem nicht ausgeschwungenen Zustand der Gehänge,
- Fig. 3: den erfindungsgemäßen Ausschwingrotor nach Fig. 2 in einer Schnittansicht in einem ausgeschwungenen Zustand der Gehänge,
- Fig. 4: den Rotorgrundkörper des erfindungsgemäßen Ausschwingrotors nach Fig. 2 in einer perspektivischen Ansicht,
- Fig. 5: den Rotorgrundkörper nach Fig. 4 in einer perspektivischen Schnittansicht,
- Fig. 6: den erfindungsgemäßen Ausschwingrotor der erfindungsgemäßen Zentrifuge nach Fig. 1 gemäß einer zweiten bevorzugten Ausgestaltung in einer Schnittansicht in einem ausgeschwungenen Zustand der Gehänge und
- Fig. 7: eine Detailansicht des Ausschwingrotors nach Fig. 6 auf die Ausnehmungen mit den darin eintauchenden Probenbehältern.

In den Fig. 1 bis 5 ist die erfindungsgemäße Zentrifuge 10 mit dem darin eingesetzten und entsprechend einer ersten bevorzugten Ausgestaltung ausgeführten erfindungsgemäßen Ausschwingrotor 12 exemplarisch dargestellt.

Es ist zu erkennen, dass die Zentrifuge 10 als Laborzentrifuge ausgebildet ist, die ein Gehäuse 14 mit einem Deckel 16 aufweist. In dem Zentrifugenbehälter 18 der Zentrifuge 10 ist auf einer Antriebswelle (nicht gezeigt) eines Zentrifugenmotors (nicht gezeigt) der Ausschwingrotor 12 angeordnet.

Der Ausschwingrotor 12 weist einen Rotorgrundkörper 20 mit einer Nabe 22, die über Schrauben 23 mit der Antriebswelle gekoppelt ist auf. Der Rotorgrundkörper 20 besitzt vier Rotorarme 24, die jeweils in Umfangsrichtung 90° zueinander versetzt an der Nabe 22 angeordnet sind. Die Rotorarme 24 münden in Armverzweigungen 26, an denen jeweils zwei Haltestifte 28 angeordnet sind, wobei die gegenüberliegend angeordneten Haltestifte 28, 28' von zwei gegenüberliegend angeordneten Armverzweigungen 26, 26' so fluchtend ausgerichtet sind, dass sie in einer Linie liegen und so eine Ausschwingachse A bilden.

Die Gehänge 30 sind als Becher 32 mit Deckeln 34 versehen ausgebildet. In diesen Bechern 32 können Proben, die in Probenbehältern oder Probenträgern aufgenommen sind und wobei die Probenbehälter bzw. Probenträger ggf. in Adaptern angeordnet sind (alles nicht gezeigt), angeordnet werden, um sie mit Hilfe der Zentrifuge 10 zu zentrifugieren.

Die Gehänge 30 weisen Stiftaufnahmen 36 auf, die einen oberen Anschlag 38 und zwei seitliche Führungen 40 besitzen. Mit Hilfe dieser Stiftaufnahmen 36 können die Gehänge 30 auf den Haltestiften 28 angeordnet werden. Dabei liegen die oberen Anschläge 38 auf den Haltestiften 28 auf und die seitlichen Führungen 40 bilden zusammen mit einer in Bezug auf die Haltestifte 28 passförmigen Ausgestaltung der Stiftaufnahmen 36 ein Drehlager 41 um die Ausschwingachse A, so dass das Gehänge 30 um die Ausschwingachse A von der in Fig. 2 gezeigten nicht ausgeschwungenen Position in die in Fig. 3 gezeigte ausgeschwungene Position ausschwingen kann.

Die nicht ausgeschwungene Position, bei der sich die Gehängelängsachse L parallel zur Drehachse D des Ausschwingrotors 12 erstreckt, nimmt das Gehänge 30 während des Stillstands des Ausschwingrotors 12 ein. Die ausgeschwungene Position, bei der sich die Gehängelängsachse L senkrecht zur Drehachse D des Ausschwingrotors 12 erstreckt, nimmt das Gehänge 30 während einer ausreichenden Drehzahl im Betrieb des Ausschwingrotors 12 ein.

Die Rotorarme 24 weisen von der Nabe 22 ausgehend einen leicht konisch sich verjüngenden Querschnitt auf, wobei die Dicke B über die gesamte Höhe H konstant ist, bis auf die Bereiche, in denen die Ausnehmungen 42 vorgesehen sind. Dort ist die Dicke B' deutlich vermindert, wie besonders gut in Fig. 5 zu erkennen ist. Diese Ausnehmungen 42 erstrecken sich über einen Bereich, der in Bezug auf den Radius des Ausschwingrotors 12 hälftig zwischen Ausschwingachse A und Drehachse D liegt.

Die Ausnehmungen 42 sind kanneliert und abgerundet ausgeführt und in sie können die Deckel 34 der Becher 32 im ausgeschwungenen Zustand eintauchen, wie in Fig. 3 zu erkennen ist.

Dadurch, dass die Ausnehmungen 42 oben und unten von Stegen 44 begrenzt sind, bleibt trotz der Materialwegnahme eine hohe Steifigkeit und Stabilität auch bei hohen Drehzahlen des Ausschwingrotors 12 sichergestellt.

Durch diese besondere Ausgestaltung des Ausschwingrotors 12 mit Ausnehmungen 42, in die die Gehänge 30 eintauchen können, werden zahlreiche Vorteile erreicht.

Zum einen können die Ausschwingachsen A bei identischem Gehänge 30 näher an die Drehachse D herangeführt werden. Dadurch können die Zentrifugenbehälter 18 und damit auch die Zentrifugen 10 wesentlich kompakter gestaltet werden, weil das Ausschwingen nun weniger Bauraum benötigt.

Zum anderen können anstelle einer kompakteren Gestaltung der Zentrifugen 10 die Dimensionierung sowohl der Zentrifugenbehälter 18 als auch der Rotorgrundkörper 20 beibehalten werden und stattdessen die Gehänge 30 vergrößert werden, so dass eine größere Probenmenge zentrifugiert werden kann.

Außerdem ist mit den Ausnehmungen 42 eine Reduktion der trägen Masse des Ausschwingrotors 12 verbunden, wodurch der Energieaufwand vor allem beim Anfahren der Zentrifuge 10 deutlich verringert wird.

Auch wenn im beschrieben Ausführungsbeispiel der Deckel 34 des Gehänges 30 in die Ausnehmung 42 eintaucht, ist die Erfindung nicht darauf beschränkt. Der Ausschwingrotor 12 kann auch so gestaltet werden, dass auch nur der Becher 32 selbst oder Becher 32 und Deckel 34 gemeinsam in die Ausnehmung eintauchen können.

In der zweiten bevorzugten Ausgestaltung des erfindungsgemäßen Ausschwingrotors 50 ist dagegen gezeigt, dass nicht das Gehänge 52 selbst in die Ausnehmung 42 eintauchen muss, sonders es kann auch vorgesehen sein, dass ein in dem Gehänge 52 angeordneter Probenbehälter 54, in dem sich eine Probe 56 befindet, in diese Ausnehmung 42 beim Ausschwingen eintaucht, wie Fig. 6 und der diesbezüglichen Detailansicht entsprechend Fig. 7 entnommen werden kann. Auch dann wird der Bauraum kompakter gestaltet.

Aus der vorstehenden Darstellung ist deutlich geworden, dass mit der vorliegenden Erfindung eine Zentrifuge 10 und ein Ausschwingrotor 12, 50 bereitgestellt werden, mit denen der Bauraum innerhalb der Zentrifuge 10 deutlich besser nutzbar ist.

### Bezugszeichenliste

- 10: erfindungsgemäße Zentrifuge
- 12: erste bevorzugte Ausgestaltung des erfindungsgemäßen Ausschwingrotors
- 14: Gehäuse der Zentrifuge 10
- 16: Deckel der Zentrifuge 10
- 18: Zentrifugenbehälter der Zentrifuge 10
- 20: Rotorgrundkörper
- 22: Nabe
- 23: Schrauben zur Kopplung des Ausschwingrotors 12 mit der Antriebswelle der Zentrifuge 10
- 24: Rotorarme
- 26, 26': Armverzweigungen
- 28, 28': Haltestifte
- 30: Gehänge
- 32: Becher
- 34: Deckel
- 36: Stiftaufnahmen
- 38: oberer Anschlag der Stiftaufnahmen 36
- 40: seitliche Führungen der Stiftaufnahmen 36
- 41: Drehlager
- 42: Ausnehmungen
- 44: Stege zur oberen und unteren Begrenzung der Ausnehmungen 42
- 50: zweite bevorzugte Ausgestaltung des erfindungsgemäßen Ausschwingrotors
- 52: Gehänge
- 54: Probenbehälter
- 56: Probe
- B: Dicke der Rotorarme 24
- B': Dicke der Rotorarme 24 im Bereich der Ausnehmungen 42
- D: Drehachse des Ausschwingrotors 12
- H: Höhe der Rotorarme 24
- L: Gehängelängsachse
- A: Ausschwingachse

## Patentansprüche

1. Zentrifuge (10), insbesondere Laborzentrifuge, mit einem durch Antriebsmittel angetriebenen Ausschwingrotor (12; 50), der eine Drehachse (D) besitzt und ein oder mehrere Gehänge (30; 52), bevorzugt Becher (32), die eine Gehängelängsachse (L) aufweisen, und eine Rotornabe (22) zur Kopplung (23) mit dem Antriebsmittel aufweist, wobei das Gehänge (30; 52) zwischen zwei Rotorarmen (24) eines Rotorgrundkörpers (20) ausschwingbar gelagert ist, wobei ein ausgeschwungener Zustand besteht, bei dem sich die Gehängelängsachse (L) senkrecht zur Drehachse (D) des Ausschwingrotors (12) erstreckt, wobei die Rotorarme (24) Ausnehmungen (42) aufweisen, in die das Gehänge (30) und/oder darin gelagerte Probenbehälter (54) im ausgeschwungenen Zustand zumindest bereichsweise eintauchen, **dadurch gekennzeichnet, dass** die Ausnehmungen (42) einen Bereich der Rotorarme (24) überdecken, der in Bezug auf den Radius des Ausschwingrotors (12) dem halben Abstand zwischen der Drehachse (D) des Ausschwingrotors (12) und der Lagerung (41) des Gehänges (30; 52) entspricht.

2. Zentrifuge (10) nach Anspruch 1, **dadurch gekennzeichnet, dass** die Ausnehmungen (42) als Auskehlungen, insbesondere als Kannelierungen ausgebildet sind und/oder dass die Ausnehmungen (42) abgerundet ausgebildet sind.

3. Zentrifuge (10) nach Anspruch 1 oder 2, **dadurch gekennzeichnet, dass** die Ausnehmungen (42) sich über eine Länge des Rotorarms (24) erstrecken, die kürzer ist als der Abstand zwischen Rotornabe (22) und Lagerung (41) der Gehänge (30).

4. Zentrifuge (10) nach einem der vorherigen Ansprüche, **dadurch gekennzeichnet, dass** die Ausnehmungen (42) sich über eine Höhe des Rotorarms (24) erstrecken, die geringer ist als die Höhe (H) des Rotorarms (24) an der Stelle der Ausnehmung (42), wobei die Ausnehmungen (42) insbesondere durch obere und untere Stege (44) begrenzt werden.

5. Zentrifuge nach einem der vorherigen Ansprüche, **dadurch gekennzeichnet, dass** zwei auf unterschiedlichen Seiten eines Rotorarms angeordnete Ausnehmungen durch eine Durchbrechung verbunden sind.

6. Zentrifuge (10) nach einem der vorherigen Ansprüche, **dadurch gekennzeichnet, dass** der Rotorarm (24) an der Stelle der Ausnehmung (42) mit einem geringeren Querschnitt ausgebildet ist als in Bereichen ohne Ausnehmung (42).

7. Zentrifuge (10) nach einem der vorherigen Ansprüche, **dadurch gekennzeichnet, dass** der Ausschwingrotor (12) mindestens drei, bevorzugt mindestens vier Rotorarme (24) für mindestens drei, bevorzugt mindestens vier dazwischen gelagerte Gehänge (30) aufweist.

8. Ausschwingrotor (12; 50) für eine Zentrifuge (10), die durch ein Antriebsmittel der Zentrifuge (10) antreibbar ist, wobei der Ausschwingrotor (12; 50) eine Drehachse (D) besitzt und ein oder mehrere Gehänge (30; 52), bevorzugt Becher (32), und eine Rotornabe (22) zur Kopplung (23) mit dem Antriebsmittel aufweist, wobei das Gehänge (30; 52) zwischen zwei Rotorarmen (24) eines Rotorgrundkörpers (20) ausschwingbar gelagert ist, wobei ein ausgeschwungener Zustand besteht, bei dem sich die Gehängelängsachse (L) senkrecht zur Drehachse (D) des Ausschwingrotors (12) erstreckt, wobei die Rotorarme (24) Ausnehmungen (42) aufweisen, in die das Gehänge (30) und/oder darin gelagerte Probenbehälter (54) im ausgeschwungenen Zustand zumindest bereichsweise eintauchen, **dadurch gekennzeichnet, dass** die Ausnehmungen (42) einen Bereich der Rotorarme (24) überdecken, der in Bezug auf den Radius des Ausschwingrotors (12) dem halben Abstand zwischen der Drehachse (D) des Ausschwingrotors (12) und der Lagerung (41) des Gehänges (30; 52) entspricht.

9. Ausschwingrotor (12; 52) nach Anspruch 8, **gekennzeichnet durch** die den Ausschwingrotor betreffenden Merkmale zumindest eines der Ansprüche 2 bis 7.

## Claims

1. Centrifuge (10), in particular laboratory centrifuge, comprising a swing-out rotor (12; 50) which is driven by drive means, has an axis of rotation (D) and has one or more suspended elements (30; 52), preferably buckets (32), which have a suspended element longitudinal axis (L), and a rotor hub (22) for coupling (23) to the drive means, wherein the suspended element (30; 52) is mounted so as to swing out between two rotor arms (24) of a rotor base body, wherein a swung-out state is present in which the suspended element longitudinal axis (L) extends perpendicularly to the axis of rotation (D) of the swing-out rotor (12), wherein the rotor arms (24) comprise recesses (42) into which the suspended element (30) and/or sample containers (54) accommodated therein dip at least in sections in the swung-out state, **characterised in that** the recesses (42) cover a region of the rotor arms (24) which corresponds, with respect to the radius of the swing-out rotor (12), to half the distance between the axis of rotation (D) of the swing-out rotor (12) and the support (41) of the suspended element (30; 52).

2. Centrifuge (10) according to Claim 1, **characterised in that** the recesses (42) are formed as grooves, in particular as flutes, and/or **in that** the recesses (42) are formed to be rounded.

3. Centrifuge (10) according to claim 1 or 2, **characterised in that** the recesses (42) extend over a length of the rotor arm (24) which is less than the distance between the rotor hub (22) and the support (41) of the suspended elements (30).

4. Centrifuge (10) according to any one of the preceding claims, **characterised in that** the recesses (42) extend over a height of the rotor arm (24) which is less than the height (H) of the rotor arm (24) at the location of the recess (42), wherein the recesses (42) are delimited in particular by upper and lower webs (44).

5. Centrifuge according to any one of the preceding claims, **characterised in that** two recesses arranged on different sides of a rotor arm are connected by an opening.

6. Centrifuge (10) according to any one of the preceding claims, **characterised in that** the rotor arm (24) is designed with a smaller cross-section at the location of the recess (42) than in regions without the recess (42).

7. Centrifuge (10) according to any one of the preceding claims, **characterised in that** the swing-out rotor (12) has at least three, preferably at least four, rotor arms (24) for at least three, preferably at least four, suspended elements (30) supported between them.

8. Swing-out rotor (12; 50) for a centrifuge (10), which can be driven by a drive means of the centrifuge (10), wherein the swing-out rotor (12; 50) has an axis of rotation (D) and comprises one or more suspended elements (30; 52), preferably buckets (32), and a rotor hub (22) for coupling (23) to the drive means, wherein the suspended element (30; 52) is mounted so as to swing out between two rotor arms (24) of a rotor base body (20), wherein a swung-out state is present in which the suspended element longitudinal axis (L) extends perpendicularly to the axis of rotation (D) of the swing-out rotor (12), wherein the rotor arms (24) comprise recesses (42) into which the suspended element (30) and/or sample containers (54) accommodated therein dip at least in sections in the swung-out state, **characterised in that** the recesses (42) cover a region of the rotor arms (24) which corresponds, with respect to the radius of the swing-out rotor (12), to half the distance between the axis of rotation (D) of the swing-out rotor (12) and the support (41) of the suspended element (30 ; 52).

9. Swing-out rotor (12; 52) according to claim 8, **characterised by** the features relating to the swing-out rotor of at least one of claims 2 to 7.

## Revendications

1. Centrifugeuse (10), en particulier centrifugeuse de laboratoire, comportant un rotor libre (12 ; 50) entraîné par un moyen d'entraînement, ledit rotor libre possédant un axe de rotation (D) et présentant un ou plusieurs éléments suspendus (30 ; 52), de préférence des godets (32), qui présentent un axe longitudinal d'élément suspendu (L), et un moyeu de rotor (22) destiné à l'accouplement (23) avec le moyen d'entraînement, l'élément suspendu (30 ; 52) étant monté de manière à pouvoir basculer entre deux bras de rotor (24) d'un corps de base de rotor (20), un état basculé étant présent lorsque l'axe longitudinal d'élément suspendu (L) s'étend perpendiculairement à l'axe de rotation (D) du rotor libre (12), les bras de rotor (24) présentant des évidements (42), dans lesquels l'élément suspendu (30) et/ou des récipients d'échantillon (54) logés dans celui-ci s'enfoncent au moins par endroits dans l'état basculé, **caractérisée en ce que** les évidements (42) recouvrent une partie des bras de rotor (24) qui correspond, par rapport au rayon du rotor libre (12), à la moitié de la distance entre l'axe de rotation (D) du rotor libre (12) et le logement (41) de l'élément suspendu (30 ; 52).

2. Centrifugeuse (10) selon la revendication 1, **caractérisée en ce que** les évidements (42) sont réalisés sous la forme de gorges, en particulier sous la forme de cannelures et/ou **en ce que** les évidements (42) sont réalisés arrondis.

3. Centrifugeuse (10) selon la revendication 1 ou 2, **caractérisée en ce que** les évidements (42) s'étendent sur une longueur du bras de rotor (24) qui est inférieure à la distance entre le moyeu de rotor (22) et le logement (41) des éléments suspendus (30).

4. Centrifugeuse (10) selon l'une des revendications précédentes, **caractérisée en ce que** les évidements (42) s'étendent sur une hauteur du bras de rotor (24) qui est inférieure à la hauteur (H) du bras de rotor (24) à l'endroit de l'évidement (42), les évidements (42) étant en particulier limités par des rebords (44) supérieurs et inférieurs.

5. Centrifugeuse selon l'une des revendications précédentes, **caractérisée en ce que** deux évidements disposés sur des côtés différents d'un bras de rotor sont reliés par une ouverture.

6. Centrifugeuse (10) selon l'une des revendications précédentes, **caractérisée en ce que** le bras de rotor (24), à l'endroit de l'évidement (42), est réalisé avec une section transversale inférieure à celle de zones sans évidement (42).

7. Centrifugeuse (10) selon l'une des revendications précédentes, **caractérisée en ce que** le rotor libre (12) présente au moins trois, de préférence au moins quatre, bras de rotor (24) pour au moins trois, de préférence au moins quatre, éléments suspendus (30) logés entre ceux-ci.

8. Rotor libre (12 ; 50) pour une centrifugeuse (10), qui peut être entraînée par un moyen d'entraînement de la centrifugeuse (10), le rotor libre (12 ; 50) possédant un axe de rotation (D) et présentant un ou plusieurs éléments suspendus (30 ; 52), de préférence des godets (32), et un moyeu de rotor (22) destiné à l'accouplement (23) avec le moyen d'entraînement, l'élément suspendu (30 ; 52) étant monté de manière à pouvoir basculer entre deux bras de rotor (24) d'un corps de base de rotor (20), un état basculé étant présent lorsque l'axe longitudinal d'élément suspendu (L) s'étend perpendiculairement à l'axe de rotation (D) du rotor libre (12), les bras de rotor (24) présentant des évidements (42), dans lesquels l'élément suspendu (30) et/ou des récipients d'échantillon (54) logés dans celui-ci s'enfoncent, au moins par endroits, dans l'état basculé, **caractérisé en ce que** les évidements (42) recouvrent une partie des bras de rotor (24) qui correspond, par rapport au rayon du rotor libre (12), à la moitié de la distance entre l'axe de rotation (D) du rotor libre (12) et le logement (41) de l'élément suspendu (30 ; 52).

9. Rotor libre (12 ; 52) selon la revendication 8, **caractérisé par** les caractéristiques concernant le rotor libre d'au moins une des revendications 2 à 7.
